# EUROPÄISCHE PATENTSCHRIFT

(11) **EP 0 148 878 B1**
(45) Veröffentlichungstag und Bekanntmachung des Hinweises auf die Patenterteilung: **19.11.1987**
(21) Anmeldenummer: 84902494.8
(22) Anmeldetag: 25.06.1984
(51) Int. Cl.: F41D 3/06

(54) **VERRIEGELUNGSSYSTEM FÜR EINE FEUERWAFFE**
LOCKING SYSTEM FOR FIRE-ARM
SYSTEME DE VERROUILLAGE POUR ARME A FEU

(30) Priorität: 23.06.1983 AT 2312/83
(43) Veröffentlichungstag der Anmeldung: 24.07.1985
(73) Patentinhaber: Gabriel, Franz, A-2551 Enzesfeld Lindabrunn (AT); VOJTA, Maximilian, A-2551 Enzesfeld (AT)
(72) Erfinder: GABRIEL, Franz, A-2551 Enzesfeld (AT)
(74) Vertreter: Hamburger, Walter A., Dipl.-Ing.
(86) Internationale Anmeldenummer: AT8400023
(87) Internationale Veröffentlichungsnummer: WO8500216

## Beschreibung

Die Erfindung betrifft ein Verriegelungssystem für eine Feuerwaffe mit einem mit dem hinteren Laufende starr verriegelten und mittels eines über eine Zylinder-Kolben-Einheit vom Gasdruck angetriebenen, federbelasteten Steuerteiles entriegelbaren Verschluss, der Durchbrechungen zur Aufnahme radial beweglich gelagerter Verriegelungskörper aufweist, die bei verriegeltem Verschluss an lauffesten Verriegelungsflächen angreifen sowie am Steuerteil abgestützt sind und bei entriegeltem Verschluss vom parallel zum Verschluss verschobenen Steuerteil freigegeben und ausser Eingriff mit den Verriegelungsflächen verlagerbar sind.

Für Feuerwaffen sind verschiedene Verschlüsse bekannt. Für niedrige Gasdrücke genügt ein Masseverschluss mit einer Schliessfeder. Bei höheren Gasdrücken (3200 bis 4000 bar), wie sie von Gewehrpatronen entwickelt werden, ist solch ein Verschluss aufgrund der erforderlichen grossen Masse ungeeignet.

Weiters sind nockengesteuerte Drehverschlüsse bekannt, bei denen zwei zahnradförmige Verschlussteile erst ineinandergeschoben und anschliessend gegenseitig verdreht werden; dieser komplizierte Bewegungsablauf benötigt eine relativ grosse Energie.

Ferner sind halbstarre Rollenverschlüsse und Stützriegelverschlüsse vorgeschlagen worden, bei denen Verriegelungselemente im wesentlichen axiale Bewegungen bzw. radiale Schwenkbewegungen bezüglich der Laufachse der Feuerwaffe ausführen.

Bekannt sind auch rückstossbetätigte starre Rollenverschlüsse von ähnlichem Aufbau wie eingangs beschrieben (GB-A-668 117); bei einer anderen Ausführungsform ist ein geteilter Verschluss vorgesehen.

Eine Weiterentwicklung eines solchen Rollenverschlusses ist aus der DE-A-2 326 527 bekannt und weist die eingangs dargelegte Konstruktion auf. Der Verschluss ist insbesondere für kleinkalibrige Gewehre vorgesehen; sein Steuerteil übergreift das Laufende, sodass eine Abdeckung erforderlich ist, wodurch der Verschluss insgesamt klobig und für grössere Kaliber äusserst unhandlich ist. Nachteilig ist weiters die komplizierte Herstellung der die Rollen steuernden Aussparungen des Steuerteiles sowie der Durchbrechungen der Verschlusshülse zur Aufnahme der Rollen.

Aus der DE-C-721 291 ist ein gasdruckbetriebenes Verriegelungssystem bekannt, bei dem der Schlagbolzen mit ebenen und keilförmigen Steuerflächen zur Steuerung von in Durchbrechungen des Verschlusses gelagerten Querriegeln versehen ist. Die Querriegel weisen innenseitig ebene keilförmige Rücken und aussenseitg ringförmig begrenzte Agriffsflächen auf, mit denen sie im verriegelten Zustand in Abschnitte einer im Verschlussgehäuse umlaufenden Rille von annähernd Trapezquerschnitt eingreifen. Bei Entriegelung wird durch die Querriegel zugleich eine Kupplung des Schlagbolzens mit dem Verschluss für die Dauer des Lade- und Spannvorganges hergestellt.

Die Schwierigkeiten bei diesem Verriegelungssystem bestehen darin, dass wegen vorhandener und durch den Gebrauch der Waffe auftretender Toleranzen unmittelbar nach Zünden der Patrone, d.h. bei noch im Lauf befindlichem Geschoss und demzufolge verriegeltem Verschluss, die Pulvergase bereits die Patrone nach hinten treiben und somit eine beträchtliche Druckwirkung auf die Verriegelungskörper bzw. Querriegel ausüben. Da die Querriegel an keilförmigen Flächen flächig angreifen, ergibt sich ein radial einwärts gerichteter Druck der Querriegel auf den Schlagbolzen. Nun liegen aber auch die Querriegel flächig an der Steuerfläche des Schlagbolzens an, sodass sehr grosse Reibungskräfte bewirkt werden, die den Schlagbolzen festklemmen, bevor der Gasdruck auf den Gaskolben zur Wirkung gelangt.

Zu dem Zeitpunkt, zu dem das Geschoss die Gasentnahmebohrungen im Lauf passiert und die Pulvergase den Gaskolben beaufschlagen können, steht der Schlagbolzen bereits unter den sehr grossen Klemm- und Reibungskräften, die von den Querriegeln auf ihn ausgeübt werden und die die Funktion des Verriegelungssystems bis zur Funktionsunfähigkeit beeinträchtigen. Ausserdem führen diese Reibungskräfte zu einer beträchtlichen Erhitzung der Verschlussbestandteile, was sich ebenfalls nachteilig auf die Funktionstüchtigkeit der Waffe auswirkt.

Einen vergleichbaren Aufbau zeigt eine aus derAT-A-221 389 bekannte Rückprallsperre für eine halbstarr verriegelten Geradzugverschluss, der allerdings mehrteilig ausgebildet ist.

Bei sämtlichen bisher bekannten Verriegelungssystemen ist eine äusserst hohe Fertigungsgenauigkeit mit geringen Toleranzen erforderlich, um die einwandfreie Funktion des Verschlusses zu gewährleisten. Ausserdem sind diese Systeme empfindlich gegenüber der Grösse des Gasdruckes und der Art der verschossenen Munition. Aus diesen Gründen ist es auch nicht möglich, das Verriegelungssystem durch Austausch einzelner Bauteile anderen Kalibern anzupassen. Bei den Rollenverschlüssen ist ausserdem nachteilig, dass die Steuerteile kompliziert gestaltet sind und einen entsprechenden Fertigungsaufwand erfordern.

Der Erfindung liegt die Aufgabe zugrunde, diese Schwierigkeiten zu beseitigen und ein Verriegelungssystem zu schaffen, das einfach aufgebaut ist, wenige ohne besondere Präzision herzustellende Bauteile aufweist, dennoch zuverlässig funktioniert, unempfindlich gegen schwankende Gasdrücke ist und die Möglichkeit bietet, durch Austausch einzelner Bauteile unterschiedliche Kaliber verwenden zu können bzw. Verschlüsse für verschiedene Kaliber nach dem Baukastenprinzip herstellen zu können.

Diese Aufgabe wird mit einem Verriegelungssystem der eingangs genannten Art dadurch gelöst, dass erfindungsgemäss der Steuerteil kolbenförmig gestaltet sowie innerhalb des Verschlusses gelagert ist, dass die Verriegelungsflächen in an sich bekannter Weise von Abschnitten einer umlaufenden Rille gebildet sind und dass die Verriegelungskörper in Form von Kugeln oder zumindest an ihrer radialen Aussenseite von einer Torusfläche begrenzten Ringsegmenten gebildet sind, deren Durchmesser bzw. Aussenkontur der mit von einem Kreisbogen begrenztem Querschnitt ausgebildeten Rille angepasst ist.

Auf diese Weise wird ein Verriegelungssystem für eine Feuerwaffe geschaffen, das einfach aufgebaut und ohne besonderen Aufwand herstellbar ist. Insbesondere sind keine aufwendigen Fräsarbeiten erforderlich. Der Bewegungsvorgang erfolgt bloss in einer Richtung. u.zw. in Richtung der Laufachse, sodass äusserst geringe Reibungskräfte auftreten und daher die zum Entriegeln benötigte Kraft ebenfalls gering ist.

Die Herstellung des Verschlusses erfolgt lediglich mittels Dreh-, Bohr- und Schleifarbeiten. Da der Steuerteil innenliegend angeordnet ist, wird ein schlankes Verriegelungssystem geschaffen, das für Jagdwaffen optimal geeignet ist. Die äussere Erscheinung des Verriegelungssystems lässt sich ohne weiteres den jeweiligen Bedürfnissen anpassen.

Sind als Verriegelungskörper Kugeln vorgesehen, so sind diese vergleichsweise von relativ kleiner Masse und somit trägheitsarm. Sie bewirken praktisch keinerlei Reibungsverluste. Ausserdem sind sie in beliebiger Grösse als Präzisionsteile handelsüblich.

Sind die Verriegelungskörper anderseits in Form von Ringsegmenten ausgebildet, so stützen sie sich flächig ab, wodurch die auftretenden Kräfte verteilt werden und der Verschleiss verringert wird.

Versuche haben ergeben, dass gegebenenfalls unter Verwendung einer selbsttätig geregelten Gasentnahme der Gasdruck um 30% schwanken kann, ohne Justierungen zu verlangen oder die Funktion zu beeinträchtigen.

In vorteilhafter Weiterbildung der Erfindung können die Verriegelungskörper in mehreren senkrecht zur Laufachse verlaufenden Ebenen angeordnet sein. Dadurch lässt sich die Anzahl der Verriegelungskörper je nach den Anforderungen beliebig steigern, sodass sich auch bei grossen Kalibern das Verriegelungssystem schlank und handlich ausgestalten lässt, wobei die von den Verriegelungskörpern aufgenommenen Kräfte symmetrisch verteilt sind.

Weiters können die Durchbrechungen des Verschlusses an der dem Steuerteil abgekehrten Seite einen verjüngten Abschnitt aufweisen. Dies ergibt eine sichere Halterung der Verriegelungskörper, wenn das Verriegelungssystem etwa zur Reinigung zerlegt wird.

Günstig ist dabei, wenn der verjüngte Abschnitt in einem mit dem Verschluss verbundenen Käfig ausgebildet ist, weil sich hiemit eine einfachere Herstellung ergibt und der Käfig bei Verschleiss leicht austauschbar ist. Weiters erlaubt dieser Aufbau, die Gleitflächen auf einen oder mehrere Käfige zu beschränken.

Eine einfache Herstellung wird erzielt, wenn der Steuerteil zur Freigabe der Verriegelungskörper einen durchmesserkleineren Abschnitt aufweist, der über eine konische Flanke, vorzugsweise mit einem Öffnungswinkel von 90°, abgesetzt ist. Hiedurch lassen sich die einzelnen Bauteile durch Drehen herstellen; konische Flanken sind erheblich leichter herstellbar als komplizierte Steuerkurven.

Die Relativbeweglichkeit zwischen Steuerteil und Verschluss um ein vorbestimmtes Ausmass wird in einfacher Weise dadurch erzielt, dass der Steuerteil einen quer zu seiner Verschiebungsrichtung angeordneten Zapfen aufweist, der in einen Längsschlitz im Verschluss eingreift.

Vorteilhaft ist ferner, wenn der Steuerteil als Spannschieber ausgebildet ist.

Schliesslich kann der Steuerteil eine Axialbohrung zur Aufnahme des Schlagbolzens aufweisen, wodurch das Verriegelungssystem schlank und kompakt aufgebaut und der Schlagbolzen ganz genau zentriert und geführt ist.

Das erfindungsgemässe Verriegelungssystem ist für Pistolen, Gewehre, Jagd- und Militärwaffen in gleicher Weise geeignet.

Die Erfindung wird im folgenden anhand bevorzugter Ausführungsbeispiele näher erläutert, die in der Zeichnung schematisch dargestellt sind; es zeigen Fig. 1 einen Längsschnitt durch das Verriegelungssystem, das zur Gasdruckbetätigung ausgebildet und für eine automatische Feuerwaffe vorgesehen ist, in verriegeltem Zustand, Figur 2 einen Längsschnitt durch eine Variante des gasdruckbetätigten Verriegelungssystems bei einem Zentralverschluss, in verriegeltem Zustand, Figur 3 einen Querschnitt nach der Linie 111-111 in Figur 2 und Figur 4 einen der Figur 3 entsprechenden Querschnitt durch eine weitere Ausführungsform mit abgewandelten Verriegelungskörpern.

Figur 1 zeigt eine zur Verwendung bei einer automatischen Feuerwaffe vorgesehene Ausführungsform der Erfindung. An einem Gehäuse 1 ist seitlich der Lauf 2 der Feuerwaffe angeordnet. Im Gehäuse 1 ist eine zum Lauf 2 parallele Bohrung 3 vorgesehen, in der ein als Teil des Verschlusses 4 ausgebildetes Führungsrohr 5 angeordnet ist. Dieses Führungsrohr 5 ist an der Hinterseite mit einem ebenfalls einen Teil des Verschlusses 4 bildenden Stossboden 6 fest verbunden, welcher an seiner dem Lauf 2 zugekehrten Seite das Patronenlager 7 des Laufes 2 abschliesst. Im Stossboden 6 ist der Schlagbolzen 8 gelagert.

Das Führungsrohr 5 des Verschlusses 4 ist in seinem vorderen Bereich mit mehreren Durchbrechungen 9 in Form von Bohrungen versehen, die in zwei zur Rohrachse senkrechten Ebenen und in diesen jeweils gleichmässig verteilt angeordnet sind. In diesen Durchbrechungen 9 ist jeweils ein Verriegelungskörper in Form einer Kugel 10 gelagert, wobei der Kugeldurchmesser grösser ist als die Wandstärke des Führungsrohres 5.

In der Bohrung 3 des mit dem Lauf 2 fest verbundenen Gehäuses 1 sind zwei umlaufende Rillen 11 ausgebildet, die bei geschlossenem Verschluss 4 den Durchbrechungen 9 des Führungsrohres 5 gegenüberliegen, wobei die Kugeln 10 in diese Rillen 11 eingreifen. Die Kugeln 10 werden in ihrer Eingriffslage von einem Steuerteil 12 gehalten, der innerhalb des Führungsrohres 5 sowie im Bereich der Kugeln 10 gleitend gelagert und von der Schliessfeder 13 in seine Ruhelage vorgespannt ist, in der er mittels eines Absatzes 14 an einer Schulter 15 der Führungsrohres 5 anliegt.

In vorbestimmtem Abstand vor den Ebenen der Kugeln 10 weist der Steuerteil 12 je einen durchmesserkleineren Abschnitt 16 auf, der über eine konische Flanke 1, deren Öffnungswinkel vorzugsweise 90° beträgt, abgesetzt ist und dessen Durchmesser zumindest um die doppelte Tiefe der jeweiligen Rille 11 geringer als der übrige Aussendurchmesser des Steuerteiles 12 im Bereich der Kugeln 10 bemessen ist. In einem Abstand von der Flanke 17 endet der Abschnitt 16 in einer Flanke 18. Die Flanke 17 dient als Steuerkurve für die Kugeln 10.

Das vordere Ende 19 des kolbenförmigen Steuerteiles 12 ist in einer Kammer 20 angeordnet, die über eine Leitung 21 und eine (nicht gezeigte) Gasentnahmeöffnung mit der Laufseele 22 verbunden ist.

Wie aus der Zeichnung hervorgeht, lässt sich der Steuerteil 12 in einfacher Weise als Drehteil herstellen.

Das hintere Ende 23 ist von einem Zapfen 23 quer durchsetzt, der in Längsschlitzen 25 des Führungsrohres 5 um ein vorbestimmtes Ausmass bewegbar ist.

Das Verriegelungssystem funktioniert folgendermassen. Der im Lauf 2 nach Abgabe eines Schusses entstehende Gasdruck wirkt in der Kammer 20 auf das vordere Ende 19 des Steuerteiles 12, wodurch dieser um das von den Längsschlitzen 25 begrenzte Ausmass im Führungsrohr 5 des Verschlusses 4 nach hinten verschoben wird. Während dieser Verschiebung gelangen zuerst die Flanken 17 und sodann die durchmesserkleineren Abschnitte 16 des Steuerteiles 12 in den Bereich der Kugeln 10 und geben diese zu einer radialen Einwärtsbewegung frei. Der auf den Verschluss 4 wirkende Gasdruck bewirkt, dass die Kugeln 10 aus den Rillen 11 des Führungsrohres 5 herausgedrückt werden und in die Abschnitte 16 eintreten. Der Verschluss 4 ist somit entriegelt und fährt unter Wirkung des Gasdruckes gegen die Kraft derSchliessfeder 13 nach hinten.

Die Schliessfeder 13 bremst Verschluss 4 samt Steuerteil 12 ab und führt diese in der Folge in ihre Ausgangslage zurück, wobei der Steuerteil 12 mit seinen Flanken 17 an den Kugeln 10 anliegt, sodass die Kraft der Schliessfeder 13 vom Steuerteil 12 auf das Führungsrohr 5 bzw. den Verschluss 4 übertragen ist. Sobald der Verschluss 4 geschlossen ist, werden die Kugeln 10 von den Flanken 17 des Steuerteiles 12 radial auswärts in die Rillen 11 gedrückt; der Steuerteil 12 wird von der Schliessfeder 13 in seine Ruhelage vorgeschoben, in welcher der Verschluss 4 verriegelt ist.

Figur 2 zeigt eine Variante der Erfindung, die als Zentralverschluss ausgebildet ist. In der koaxial zum Lauf 2 ausgebildeten Bohrung 3 des Gehäuse 1 ist der ebenfalls rohrförmig gestaltete Verschluss 4 gleitend gelagert, dessen Stossboden 6 das Patronenlager 7 abschliesst. Der Verschluss 4 weist mehrere in einer quer zu Laufachse verlaufenden Ebene angeordnete Durchbrechungen 9 in Form von Bohrungen auf, in denen jeweils eine Kugel 10 als Verriegelungskörper sitzt, wobei der Kugeldurchmesser grösser als die Wandstärke des Verschlusses 4 in diesem Bereich ist. Den Durchbrechnungen 9 gegenüberliegend ist in der Bohrung 3 des Gehäuses 1 eine umlaufende Rille 11 ausgebildet, deren Querschnitt dem Kugeldurchmesser entspricht.

Innerhalb des Verschlusses 4 ist der Steuerteil 12 gleitend gelagert, der seinerseits eine Axialbohrung 26 zur Aufnahme des Schlagbolzens 8 besitzt. Durch vorzugsweise einstückige Verbindung mit einem Handgriff 27 ist der Steuerteil 12 als Spannschieber ausgebildet. Der Handgriff 27 durchsetzt die Längsschlitze 25 des Verschlusses 4, so dass eine begrenzte Relativbewegung zwischen Steuerteil 12 und Verschluss 4 ermöglicht ist. Bei dieser Ausführungsform greift die Schliessfeder 13 am Handgriff 27 an.

Der Steuerteil 12 weist in vorbestimmtem Abstand von der Ebene der Kugeln 10 eine konische Flanke 17 auf, die sich zum durchmesserkleineren Abschnitt 16 des Steuerteiles 12 verjüngt.

Die Ausgestaltung des Steuerteils 12 und die Funktion des Verriegelungssystems sind die gleichen wie die des vorstehend erläuterten Ausführungsbeispieles. Da aber die Schliessfeder 13 ausserhalb des Gehäuses 1 angeordnet ist, ist in diesem ein elastisches Kissen 28 als Anschlagdämpfer für den Verschluss 4 vorgesehen.

Bei den dargestellten Ausführungsbeispielen sind die als Verriegelungskörper 10 dienenden Kugeln in einer oder mehreren senkrecht zur Laufachse verlaufenden Ebenen angeordnet (s.a. Fig. 3). Es versteht sich jedoch, dass die Kugeln 10 in beliebiger Weise angeordnet sein können, z.B. in einer zur Laufachse parallelen Ebene, wobei die mit den Kugeln 10 zusammenwirkenden Durchbrechungen 9 und Rillen 11 ebenfalls in einer laufparallelen Reihe angeordnet und die zugeordneten Bauteile als flache Schieber ausgebildet sind.

Ferner ist die Erfindung nicht auf Kugeln als Verriegelungskörper 10 beschränkt. Obwohl Versuche ergeben haben, dass sechs in einer Ebene gleichmässig angeordnete Kugeln 10 in den meisten Fällen ausreichend sind, kann es bei schweren Kalibern vorteilhaft sein, Verriegelungskörper 10 in Form von Ringsegmenten vorzusehen, wie dies in Figur 4 gezeigt ist. Obwohl derartige Verriegelungskörper 10 etwas aufwendiger in der Herstellung sind, bieten sie den Vorteil einer grösseren Auflagerzone und somit grösseren Kraftaufnahme.

Die ringsegmentförmigen Verriegelungskörper 10 sind insbesondere einerseits von einer Torusfläche und anderseits von zwei zur Torusachse parallelen Flächen begrenzt, die zueinander parallel oder zu Torusachse geringfügig divergent verlaufen. Die Durchbrechnungen 9 zur Aufnahme der Verriegelungskörper 10 sind im wesentlichen prismatisch und gegebenenfalls den divergenten Flächen angepasst, wodurch die Verriegelungskörper 10 gegen Herausfallen gesichert sind.

Wie bereits eingangs erwähnt, können auch die Verriegelungskörper 10 in Käfigen gelagert sein, die die Verriegelungskörper 10 sicher festhalten und am entsprechenden Bauteil befestigt sind.

## Patentansprüche

1. Verriegelungssystem für eine Feuerwaffe mit einem mit dem hinteren Laufende starr verriegelten und mittels eines über eine Zylinder-Kolben-Einheit von Gasdruck angetriebenen, federbelasteten Steuerteiles (12) entriegelbaren Verschluss (4), der Durchbrechungen (9) zur Aufnahme radial beweglich gelagerter Verriegelungskörper (10) aufweist, die bei verriegeltem Verschluss (4) an lauffesten Verriegelungsflächen angreifen sowie am Steuerteil (12) abgestützt sind und bei entriegeltem Verschluss (4) vom parallel zum Verschluss (4) verschobenen Steuerteil (12) freigegeben und ausser Eingriff mit den Verriegelungsflächen verlagerbar sind, dadurch gekennzeichnet, dass der Steuerteil (12) kolbenförmig gestaltet sowie innerhalb des Verschlusses (4) gelagert ist, dass die Verriegelungsflächen in an sich bekannter Weise von Abschnitten einer umlaufenden Rille (11) gebildet sind und dass die Verriegelungskörper (10) in Form von Kugeln oder zumindest an ihrer radialen Aussenseite von einer Torusfläche begrenzten Ringsegmenten gebildet sind, deren Durchmesser bzw. Aussenkontur der mit von einem Kreisbogen begrenztem Querschnitt ausgebildeten Rille (11) angepasst ist.

2. Verriegelungssystem nach Anspruch 1, dadurch gekennzeichnet, dass die Verriegelungskörper (10) in mehreren senkrecht zur Laufachse verlaufenden Ebenen angeordnet sind.

3. Verriegelungssystem nach Anspruch 1 oder 2, dadurch gekennzeichnet, dass die Durchbrechungen (9) des Verschlusses (4) an der dem Steuerteil (12) abgekehrten Seite einen verjüngten Abschnitt aufweisen.

4. Verriegelungssystem nach Anspruch 3, dadurch gekennzeichnet, dass der verjüngte Abschnitt in einem mit dem Verschluss (4) verbundenen Käfig ausgebildet ist.

5. Verriegelungssystem nach einem der Ansprüche 1 bis 4, dadurch gekennzeichnet, dass der Steuerteil (12) zur Freigabe der Verriegelungskörper (10) einen durchmesserkleineren Abschnitt (16) aufweist, der über eine konische Flanke (17), vorzugsweise mit einem Öffnungswinkel von 90 °, abgesetzt ist.

6. Verriegelungssystem nach einem der Ansprüche 1 bis 5, dadurch gekennzeichnet, dass der Steuerteil (12) einen quer zu seiner Verschiebungsrichtung angeordneten Zapfen (24) aufweist, der in einen Längsschlitz (25) im Verschluss (4) eingreift.

7. Verriegelungssystem nach einem der Ansprüche 1 bis 6, dadurch gekennzeichent, dass der Steuerteil (12) als Spannschieber ausgebildet ist.

8. Verriegelungssystem nach einem der Ansprüche 1 bis 7, dadurch gekennzeichnet, dass der Steuerteil (12) eine Axialbohrung (26) zur Aufnahme des Schlagbolzens (8) aufweist.

## Claims

1. Locking system for a firearm with a breech (4), which is rigidly locked with the rear end of the barrel, is unlockable by means of a spring-loaded control element (12) that is actuated by gas pressure over a cylinder-piston unit and has cutouts (9) for receiving locking members (10) which are arranged so that they can move radially and, when the breech (4) is locked, engage the fixed locking surfaces and are supported at the control element (12) and, when the breech (4) is unlocked, are released by the control element (12) as this element is shifted parallel to the breech (4) and, apart from engaging the locking surfaces, can be displaced, characterized in that the control element (12) is fashioned in the form of a piston and is arranged within the breech (4), that the locking surfaces are formed in a manner known per se by segments of an orbiting groove (11) and that the locking members (10) are constructed in the form of balls or annular segments defined at least on their radial outer surface by a toroidal surface, whose diameter or outer contour, respectively, is adapted to the groove (11) having a cross-section defined by an arc of a circle.

2. Locking system according to claim 1, characterized in that the locking members (10) are arranged in several planes running perpendicular to the barrel axis.

3. Locking system according to claim 1 or 2, characterized in that the cutouts (9) of the breech (4) have a tapered segment on the side facing away from the control element (12).

4. Locking system according to claim 3, characterized in that the tapered segment is formed in a cage connected with the breech (4).

5. Locking system according to one of the claims 1 to 4, characterized in that the control element (12), for releasing the locking members (10), has a segment (16) of smaller diameter, which is turned over a conical flank (17), preferably with an opening angle of 90°.

6. Locking system according to one of the claims 1 to 5, characterized in that the control element (12) has a pin (24), which is arranged at right angles to its direction of displacement and engages a longitudinal slot (25) in the breech (4).

7. Locking system according to one of the claims 1 to 6, characterized in that the control element (12) is constructed as a cocking slide.

8. Locking system according to one of the claims 1 to 7, characterized in that the control element (12) has an axial borehole (26) for receiving the firing pin (8).

## Revendications

1. Système de verrouillage pour une arme à feu, ce système comportant une culasse (4) verrouillée rigidement à l'extrémité arrière du canon et déverrouillable au moyen d'une pièce de commande (121, chargée par ressort et entraînée par la pression d'un gaz par l'intérmediaire d'un ensemble de cylindre et de piston, ladite culasse présentant des découpes (9) destinées à recevoir des corps de verrouillage (10), montés de manière à pouvoir se déplacer radialement et qui, lorsque la culasse (4) est verrouillée, viennent s'engager sur des surfaces de verrouillage fixées au canon, en prenant appui sur la pièce de commande (12) et, lorsque la culasse (4) est déverrouillée, sont relâchés par la pièce de commande (12) déplacée parallèlement à la culasse (4) et peuvent être déplacés sans venir s'engager sur lesdites surfaces de verrouillage, caractérisé en ce que la pièce de commande ( 12) est réalisée sous forme d'un piston et est montée à l'intérieur de la culasse (4), que les surfaces de verrouillage sont formées, d'une façon connue en soi, par des sections d'une rainure ( 1 1 ) périphérique, et que les corps de verrouillage (10) sont réalisés sous forme sphérique ou sont formés par des segments annulaires qui sont délimités au moins sur leur face extérieure radiale par une surface torique, le diamètre ou le contour extérieur desdits segments annulaires étant adapté à la rainure (11) qui est formée avec un profil en travers délimité par un arc de cercle.

2. Système de verrouillage selon la revendication 1, caractérisé en ce que les corps de verrouillage ( 10) sont disposés dans plusieurs plans s'étendant perpendiculairement à l'axe du canon.

3. Système de verrouillage selon l'une des revendications 1 ou 2, caractérisé en ce que les découpes (9) de la culasse (4) présentent, du côté détourné de la pièce de commande (12), une section rétrécie.

4. Système de verrouillage selon la revendication 3, caractérisé en ce que la section rétricie est formée dans une cage reliée à la culasse (4). mande (12) présente, pour le relâchement des corps de verrouillage ( 10) une section ( 16) de diamètre plus faible qui est décalée par l'intermédiaire d'un flac conique (17), de préférence, avec un angle d'ouverture de 90°.

6. Système de verrouillage selon l'une des revendications 1 à 5, caractérisé en ce que la pièce de commande (12) présente un tourillon (24) disposé transversalement à son sens de déplacement et qui s'engage dans une fente longitudinale (25) aménagée dans la culasse (4).

7. Système de verrouillage selon l'une des revendications 1 à 6, caractérisé en ce que la pièce de commande (12) est réalisée sous forme de tiroir tendeur.

8. Système de verrouillage selon l'une des revendications 1 à 7, caractérisé en ce que la pièce de commande (12) présente un alésage axial (26) pour recevoir le percuteur (8).
